# EUROPÄISCHE PATENTSCHRIFT

(11) **EP 3 504 028 B1**
(45) Veröffentlichungstag und Bekanntmachung des Hinweises auf die Patenterteilung: **17.03.2021**
(21) Anmeldenummer: 16757009.2
(22) Anmeldetag: 23.08.2016
(51) Int. Cl.: B24D 5/16, B24D 7/16, B24D 13/08

(54) **SCHRUPP-SCHLEIFWERKZEUG**
ROUGHING GRINDING TOOL
OUTIL DE DÉGROSSISSAGE

(43) Veröffentlichungstag der Anmeldung: 03.07.2019
(73) Patentinhaber: August Rüggeberg GmbH & Co. KG, 51709 Marienheide (DE)
(72) Erfinder: SCHMIED, Vadim, 51709 Marienheide (DE)
(74) Vertreter: Rau, Schneck & Hübner Patentanwälte Rechtsanwälte PartGmbB
(86) Internationale Anmeldenummer: PCT/EP2016/069903
(87) Internationale Veröffentlichungsnummer: WO 2018/036616

(56) Entgegenhaltungen:
- EP-A2- 1 993 786
- EP-A2- 2 433 748
- DE-A1-102013 212 666

## Beschreibung

Die Erfindung betrifft ein Schrupp-Schleifwerkzeug gemäß dem Oberbegriff des Anspruchs 1, insbesondere zum Betrieb von handgeführten Winkelschleifmaschinen.

Das Schruppen bezeichnet bei spanenden Fertigungsverfahren das Abheben von Werkstoff mit großem Spanvolumen. Schrupp-Schleifwerkzeuge sollen zur Erzielung einer kurzen Bearbeitungszeit eine hohe Abtragsleistung ermöglichen und zugleich eine lange Standzeit haben.

Aus der EP 3 015 222 A1 ist eine Schleifscheibe mit einem Trägerteller und einer Mehrzahl von Schleifronden bekannt. Der Trägerteller ist derart gestuft, dass mehrere Ringabschnitte ausgebildet sind, an denen jeweils eine Schleifronde befestigt ist. Die Schleifronden bilden auf diese Weise ein mehrlagiges Schleifrondenpaket aus. Das Schleifrondenpaket bildet eine im Wesentlichen kegelstumpfförmig abgestufte Ausnehmung aus. Hierdurch wird ein Ansetzen der Schleifscheibe an eine Werkstückoberfläche in unterschiedlichen Anstellwinkeln und ein weitestgehend vollständiges Abarbeiten des Schleifrondenpakets ermöglicht, bis der Trägerteller auf die Werkstückoberfläche trifft und die Schleifscheibe verschlissen ist.

Aus der EP 2 433 748 A2, welche die Basis für den Oberbegriff des unabhängigen Anspruchs bildet, ist eine Fächerschleifscheibe bekannt, die eine Tragscheibe mit daran befestigten Schleiflamellen umfasst. Die Tragscheibe ist aus einem faserverstärkten Matrixmaterial mit darin eingebetteten Schleifkörnern hergestellt.

Aus der WO 2007/101 957 A2 ist eine Schleifscheibe zum Entgraten und Trennen bekannt. Die Schleifscheibe umfasst Schichten mit Schleifkörnern und Schichten ohne Schleifkörner.

Aus der DE 10 2013 212 666 A1 ist ein Verfahren zur Herstellung eines Schleifmittels bekannt.

Der Erfindung liegt die Aufgabe zugrunde, ein einfach herstellbares und robustes Schrupp-Schleifwerkzeug zu schaffen, das eine hohe Abtragsleistung in Verbindung mit einer langen Standzeit aufweist.

Diese Aufgabe wird durch ein Schrupp-Schleifwerkzeug mit den Merkmalen des Anspruches 1 gelöst. Erfindungsgemäß ist der Tragkörper zum Schruppschleifen ausgebildet und umfasst ein Schleifkorn. Der Tragkörper dient somit einerseits zum Abstützen der mindestens einen Schleifronde beim Schruppschleifen und andererseits selbst zum Schruppschleifen, wodurch eine hohe Robustheit und eine lange Standzeit des Schrupp-Schleifwerkzeugs erzielt werden. Der Tragkörper ist insbesondere derart ausgebildet, dass dieser die Sicherheitsanforderung "Einpunktseitenlast" gemäß der deutschen Norm DIN EN 12413 "Sicherheitsanforderungen für Schleifkörper aus gebundenem Schleifmittel (Fassung Mai 2011) standhält. Der Tragkörper ist zudem einfach ausgebildet und einfach herstellbar. Durch die Wahl des Schleifkorns wird für den zu bearbeitenden Werkstoff eine hohe Abtragsleistung erzielt.

Das Schrupp-Schleifwerkzeug ist beispielsweise als Schleifscheibe oder als Schleiftopf ausgebildet. Der Tragkörper ist vorzugsweise scheibenförmig ausgebildet und weist insbesondere eine Kröpfung auf. Das Schrupp-Schleifwerkzeug ist einfach herstellbar und robust. Ein als Schrupp-Schleifscheibe ausgebildetes Schrupp-Schleifwerkzeug ist zudem universell einsetzbar. Der Tragkörper und/oder die mindestens eine Schleifronde und/oder mindestens eine der Schleifronden weisen vorzugsweise eine Kröpfung auf.

Das Schrupp-Schleifwerkzeug weist eine oder mehrere Schleifronden auf, die an dem Tragkörper angeordnet ist bzw. angeordnet sind. Die dem Tragkörper benachbarte Schleifronde ist durch Verkleben und/oder Nieten und/oder Schrauben und/oder Heften an dem Tragkörper befestigt. Weist das Schrupp-Schleifwerkzeug mehrere Schleifronden auf, so ist jede weitere Schleifronde an der darunterliegenden Schleifronde durch Verkleben und/oder Nieten und/oder Schrauben und/oder Heften befestigt. Das Verkleben erfolgt mittels einer Klebstoffschicht, die vorzugweise ein Harz umfasst.

Die mindestens eine Schleifronde ist in dem Verbindungsbereich befestigt und in dem den Verbindungsbereich umgebenden Arbeitsbereich unbefestigt. Das Schrupp-Schleifwerkzeug gewährleistet somit eine hohe Abtragsleistung. Weist das Schrupp-Schleifwerkzeug beispielsweise mehrere Schleifronden auf, so liegen die Schleifronden eines Schleifrondenpakets im Arbeitsbereich unverbunden und unkaschiert dicht aufeinander. Dadurch, dass die mindestens eine Schleifronde in dem Arbeitsbereich unverbunden ist, wird diese, nachdem sie verschlissen ist, in einfacher Weise aus dem Schleifprozess entfernt. Die mindestens eine Schleifronde ist aus Schleifmittel auf Unterlage hergestellt. Ein Schleifkorn ist somit mittels eines Bindemittels auf einer Trägerschicht bzw. einer Unterlage angeordnet. Nach dem Verschleiß des Schleifkorns wird im Schleifprozess ein gezielter Verschleiß der Trägerschicht bzw. der Unterlage im Arbeitsbereich erzielt, so dass eine darunterliegende Schleifronde oder der Tragkörper in einfacher und schneller Weise in Eingriff mit dem zu bearbeitenden Werkstück kommt. Hierdurch werden eine hohe Abtragsleistung und eine hohe Aggressivität des Schrupp-Schleifwerkzeugs erzielt. Der Arbeitsbereich der mindestens einen Schleifronde ist im Wesentlichen ringförmig bzw. scheibenförmig ausgebildet.

Die mindestens eine Schleifronde weist jeweils mindestens eine Schleifschicht mit gerichtetem Schleifkorn und/oder ungerichtetem Schleifkorn auf. Das Schleifkorn ist insbesondere ausgewählt aus Diamant, kubischem Bornitrid (CBN), Siliziumcarbid (SiC), natürlichem Korund und/oder synthetischem Korund. Der Korund ist beispielsweise Zirkonkorund und/oder Aluminiumoxid (Al₂O₃).

Ein Schrupp-Schleifwerkzeug nach Anspruch 2 gewährleistet eine lange Standzeit. Das Schleifkorn ist mittels eines Bindemittels gebunden und bildet eine Schleifschicht bzw. einen Schleifbereich aus. Das Bindemittel ist insbesondere ein Kunstharz, wie beispielsweise Phenolharz. Vorzugsweise weist die Schleifschicht in Richtung einer Achse des Schrupp-Schleifwerkzeugs eine Dicke auf, die einer Dicke des Tragkörpers entspricht. Das bedeutet, dass der Tragkörper über seine gesamte Dicke die Schleifschicht ausbildet. Das Schleifkorn ist insbesondere ausgewählt aus Diamant, kubischem Bornitrid (CBN), Siliziumcarbid (SiC), natürlichem Korund und/oder synthetischem Korund. Der Korund ist beispielsweise Zirkonkorund und/oder Aluminiumoxid (Al₂O₃). Die Schleifschicht bzw. der Schleifbereich ist zumindest an einer Oberseite und/oder an einer Unterseite des Tragkörpers ausgebildet. Das Schleifkorn des Tragkörpers ist identisch und/oder unterschiedlich zu einem Schleifkorn der mindestens einen Schleifronde. Die Schleifschichten bzw. die Schleifbereiche des Tragkörpers weisen ein identisches Schleifkorn oder unterschiedliches Schleifkorn auf.

Ein Schrupp-Schleifwerkzeug nach Anspruch 3 gewährleistet eine lange Standzeit. Vorzugsweise weist der Tragkörper zwei Tragkörper-Armierungen benachbart zu den Außenseiten des Tragkörpers, also benachbart zu der Oberseite und der Unterseite des Tragkörpers, auf. Die mindestens eine Tragkörper-Armierung ist mittels eines Bindemittels bzw. eines Harzes mit dem Tragkörper verbunden. Die äußeren Tragkörper-Armierungen sind beispielsweise mit dem Bindemittel bzw. Harz getränkt. Die äußeren Tragkörper-Armierungen sind vorzugsweise als Gewebe, insbesondere als Glasgewebe bzw. Glasfasergewebe, ausgebildet.

Ein Schrupp-Schleifwerkzeug nach Anspruch 4 gewährleistet eine lange Standzeit. Vorzugsweise weist der Tragkörper eine innere Tragkörper-Armierung auf, die in die Schleifschicht bzw. den Schleifbereich eingebettet ist. Die innere Tragkörper-Armierung ist von dem gebundenen Schleifkorn durchsetzt.

Ein Schrupp-Schleifwerkzeug nach Anspruch 5 gewährleistet eine hohe Robustheit und eine lange Standzeit. Vorzugsweise entspricht der Tragkörper-Außendurchmesser dem Schleifronden-Außendurchmesser.

Ein Schrupp-Schleifwerkzeug nach Anspruch 6 weist eine äußerst lange Standzeit auf. Die mindestens eine Schleifronde, insbesondere ein aus mehreren Schleifronden gebildetes Schleifrondenpaket, ist zwischen zwei Tragkörpern angeordnet, die zum Schruppschleifen jeweils ein Schleifkorn umfassen. Die Tragkörper sind identisch oder unterschiedlich aufgebaut. Der erste Tragkörper ist an einer Oberseite mit der benachbart angeordneten ersten Schleifronde eines Schleifrondenpakets verbunden, wohingegen der zweite Tragkörper an einer Unterseite mit der benachbart angeordneten letzten Schleifronde des Schleifrondenpakets verbunden ist.

Ein Schrupp-Schleifwerkzeug nach Anspruch 7 gewährleistet eine hohe Robustheit und eine lange Standzeit. Die Schleifronden des Schleifrondenpakets sind schichtförmig übereinander angeordnet.

Ein Schrupp-Schleifwerkzeug nach Anspruch 8 gewährleistet eine einfache Herstellung. Die Schleifronden werden in einfacher Weise übereinander angeordnet und benachbarte Schleifronden miteinander verbunden. Das Verbinden erfolgt insbesondere durch Verkleben. Vorzugsweise sind benachbarte Schleifronden in einem innenliegenden Verbindungsbereich miteinander verbunden und in einem den Verbindungsbereich umgebenden Arbeitsbereich unverbunden. Der Tragkörper und das Schleifrondenpaket sind somit einfach herstellbar.

Ein Schrupp-Schleifwerkzeug nach Anspruch 9 gewährleistet eine einfache Herstellung. Die erste Schleifronde ist unmittelbar an dem Tragkörper befestigt, wohingegen die zweite Schleifronde ausschließlich an der ersten Schleifronde befestigt ist. Die zweite Schleifronde ist somit nicht unmittelbar, sondern lediglich mittelbar mit dem Tragkörper verbunden. Das Verbinden erfolgt insbesondere durch Verkleben. Vorzugsweise weisen die Schleifronden einen innenliegenden Verbindungsbereich auf, in dem die erste Schleifronde mit dem Tragkörper und die zweite Schleifronde mit der ersten Schleifronde verbunden ist, und einen den Verbindungsbereich umgebenden Arbeitsbereich, in dem die Schleifronden unverbunden sind.

Ein Schrupp-Schleifwerkzeug nach Anspruch 10 gewährleistet eine hohe Abtragsleistung. Durch das gerichtete Schleifkorn wird eine hohe Aggressivität und eine hohe Abtragsleistung erzielt. Dies ermöglicht insbesondere einen flachen Einsatz des Schrupp-Schleifwerkzeugs. Das Schleifkorn ist vorzugsweise aus Diamant, kubischem Bornitrid (CBN), Siliziumcarbid (SiC), natürlichem Korund und/oder synthetischem Korund. Der Korund ist beispielsweise Zirkonkorund und/oder Aluminiumoxid (Al₂O₃).

Ein Schrupp-Schleifwerkzeug nach Anspruch 11 gewährleistet eine hohe Robustheit. Durch die Schleifronden-Armierung wird eine hohe Festigkeit gegenüber einem Einreißen der jeweiligen Schleifronde erzielt. Die Schleifronden-Armierung ist zumindest in einem Arbeitsbereich an der mindestens einen Schleifronde befestigt. Vorzugsweise ist die Schleifronden-Armierung vollflächig, also in einem Arbeitsbereich und einem Verbindungsbereich an der mindestens einen Schleifronde befestigt. Die Schleifronden-Armierung ist insbesondere an einer Rückseite der mindestens einen Schleifronde befestigt. Vorzugsweise wird die Schleifronden-Armierung mittels eines Bindemittels, beispielsweise Phenolharz, an der Rückseite der Schleifronde befestigt. Insbesondere ist an jeder der Schleifronden eine Schleifronden-Armierung befestigt. Die Schleifronden-Armierung ist beispielsweise an der Rückseite bzw. Unterseite der Schleifronde mittels eines Harzes verbunden. Vorzugsweise sind alle Schleifronden mit einer zugehörigen Schleifronden-Armierung verbunden. Bei Bedarf können nur einzelne Schleifronden mit einer Schleifronden-Armierung verbunden sein. Vorzugsweise ist eine Schleifronden-Armierung an einer Rückseite bzw. Unterseite der mindestens einen Schleifronde befestigt und/oder in eine Schleifschicht der mindestens einen Schleifronde eingebettet. Das Bindemittel, insbesondere das Harz, zur Befestigung der Schleifronden-Armierung dient insbesondere auch zur Befestigung der Schleifronde an dem Tragkörper bzw. an der darunterliegenden Schleifronde.

Ein Schrupp-Schleifwerkzeug nach Anspruch 12 gewährleistet eine einfache Herstellung. Die mindestens eine Schleifronde ist aus Schleifmittel auf Unterlage hergestellt. Die Unterlage bildet eine Trägerschicht für das darauf angeordnete Schleifkorn. Die Trägerschicht ist insbesondere als Papier-, Vulkanfieber, Vlies und/oder als Trägertextil, wie beispielsweise als Gewebe und/oder Gelege, ausgebildet. Das Schleifkorn ist gerichtet und/oder ungerichtet auf der Trägerschicht angeordnet. Das Schleifkorn ist mittels eines Bindemittels an der Trägerschicht gebunden. Zusätzlich kann auf dem Schleifkorn eine Deckschicht bzw. Deckbindung angeordnet sein. Das Trägertextil umfasst vorzugsweise Polyesterfasern, Baumwollfasern und/oder Glasfasern und ist insbesondere ein Polyester-Baumwoll-Gemisch. Das Schrupp-Schleifwerkzeug gewährleistet somit eine einfache Herstellung und eine lange Standzeit. Das Trägertextil ist insbesondere ein Trägergewebe mit mindestens einem Faden in einer Kett- und einer Schussrichtung. Vorzugsweise ist das Trägertextil als Polyester- und Baumwoll-Mischgewebe ausgebildet.

Ein Schrupp-Schleifwerkzeug nach Anspruch 13 gewährleistet eine lange Standzeit. Die mindestens eine Schleifronde ist mit einem Füllharz versteift, so dass eine zyklische Auslenkung der mindestens einen Schleifronde bei der Bearbeitung eines Werkstücks reduziert wird. Durch eine ausgeprägte zyklische Auslenkung wird das Schleifkorn aus der Unterlage gerissen, bevor das Schleifkorn verschlissen ist und sein Materialabtragspotenzial erreicht hat. Zudem wird durch herausgerissene Schleifkörner die Schleifmittelschicht geschwächt, da benachbarte Schleifkörner sich nicht mehr gegenseitig stützen können. Durch das Versteifen wird eine ausgeprägte zyklische Auslenkung verhindert. Das Versteifen erfolgt durch ein nachträgliches Versehen der aus Schleifmittel auf Unterlage ausgebildeten Schleifronden mit einem Füllharz und anschließendes Aushärten des Füllharzes. Das Füllharz ist beispielsweise ausgewählt aus der Gruppe Duroplaste, Elastomer, Kunstharze und/oder Thermoplaste und Kombinationen davon. Vorzugsweise ist das Füllharz ein Duroplast, wie beispielsweise Phenolharz. Die Schleifronden werden in einfacher Weise mit dem Füllharz versehen bzw. getränkt, nachdem diese mit dem Tragkörper oder einer darunterliegenden Schleifronde verbunden wurden. Vorzugsweise wird die mindestens eine Schleifronde in ein Bad mit Füllharz eingetaucht.

Ein Schrupp-Schleifwerkzeug nach Anspruch 14 gewährleistet eine hohe Robustheit und eine lange Standzeit. Vorzugsweise ist die mindestens eine Tragkörper-Armierung und/oder die jeweilige Schleifronden-Armierung ein Gewebe, insbesondere ein Glasfasergewebe.

Ein Schrupp-Schleifwerkzeug nach Anspruch 15 gewährleistet eine lange Standzeit. Die mindestens eine Schleifschicht der jeweiligen Schleifronde umfasst ein Schleifkorn. Jede Schleifronde kann eine Schleifschicht an einer dem Tragkörper zugewandten Unterseite und/oder einer dem Tragkörper abgewandten Oberseite aufweisen. Vorzugweise weisen alle Schleifronden eine Schleifschicht an der jeweiligen Oberseite und/oder der jeweiligen Unterseite auf. Die Schleifschichten der jeweiligen Schleifronde sind aus einem identischen Schleifkorn oder unterschiedlichem Schleifkorn ausgebildet. Ferner sind die Schleifschichten unterschiedlicher Schleifronden aus identischem Schleifkorn und/oder aus unterschiedlichem Schleifkorn ausgebildet.

Weitere Merkmale, Vorteile und Einzelheiten der Erfindung ergeben sich aus der nachfolgenden Beschreibung mehrerer Ausführungsbeispiele. Es zeigen:
- Fig. 1: eine schematische Schnittansicht eines Schrupp-Schleifwerkzeugs gemäß einem ersten Ausführungsbeispiel,
- Fig. 2: eine Explosionsdarstellung des Schrupp-Schleifwerkzeugs in Fig. 1 zur Veranschaulichung des Aufbaus,
- Fig. 3: eine vergrößerte Schnittansicht eines Tragkörpers sowie einer ersten Schleifronde und einer zugehörigen ersten SchleifrondenArmierung des Schrupp-Schleifwerkzeugs in Fig. 1,
- Fig. 4: eine schematische Schnittansicht eines Schrupp-Schleifwerkzeugs gemäß einem zweiten Ausführungsbeispiel, und
- Fig. 5: eine vergrößerte Schnittansicht eines Tragkörpers sowie einer ersten Schleifronde und einer zugehörigen ersten SchleifrondenArmierung des Schrupp-Schleifwerkzeugs in Fig. 1 bzw. 4.

Nachfolgend ist anhand der Fig. 1 bis 3 ein erstes Ausführungsbeispiel beschrieben. Ein Schrupp-Schleifwerkzeug 1 ist als Schrupp-Schleifscheibe ausgebildet und weist einen scheibenförmigen bzw. tellerförmigen Tragkörper 2 und ein Schleifrondenpaket 3 auf. Der Tragkörper 2 und das Schleifrondenpaket 3 bilden konzentrisch zu einer gemeinsamen Achse M eine Durchgangsöffnung 5 zum Befestigen eines Werkzeugantriebs aus. Der Tragkörper 2 bildet eine ringförmige Kröpfung 6 aus. Ein ebener Arbeitsbereich 7 ist radial außerhalb der Kröpfung 6 angeordnet, wohingegen radial innerhalb der Kröpfung 6 ein Verbindungsbereich 8 und ein Einspannbereich 9 angeordnet sind. Alternativ kann die Schrupp-Schleifscheibe eben ausgebildet sein.

Das Schleifrondenpaket 3 weist eine Anzahl N von Schleifronden S und zugehörigen Schleifronden-Armierungen A auf, wobei für die Anzahl N gilt: 1 ≤ N ≤ 9, insbesondere 2 ≤ N ≤ 8, und insbesondere 3 ≤ N ≤ 7. In Fig. 2 ist beispielhaft ein Schleifrondenpaket 3 mit vier Schleifronden und vier zugehörigen Schleifronden-Armierungen dargestellt, wobei die Schleifronden im Einzelnen mit S₁ bis S₄ und die zugehörigen Schleifronden-Armierungen mit A₁ bis A₄ bezeichnet sind. Die jeweilige Schleifronden-Armierung A₁ bis A₄ ist an einer Rückseite 10 der jeweils zugehörigen Schleifronde S₁ bis S₄ befestigt. Das Befestigen erfolgt beispielsweise vollflächig mittels eines Bindemittels, wie beispielsweise einem Phenolharz. Die jeweilige Schleifronden-Armierung A₁ bis A₄ ist zumindest im Arbeitsbereich 7 der jeweiligen Schleifronde S₁ bis S₄ vorgesehen und vollflächig an der Rückseite 10 befestigt. Die jeweilige Schleifronden-Armierung A₁ bis A₄ ist beispielsweise ein Gewebe aus Glasfasern und/oder ein Gewebe aus Jutefasern.

Die erste Schleifronde S₁ mit der zugehörigen ersten Schleifronden-Armierung A₁ ist in dem Verbindungsbereich 8 an dem Tragkörper 2 befestigt. Das Befestigen erfolgt insbesondere durch Verkleben. Beispielsweise ist im Verbindungsbereich 8 nahe der Kröpfung 6 eine umlaufende Klebstoffschicht 4 aufgebracht, mittels der eine Verklebung der ersten Schleifronde S₁ einschließlich der zugehörigen Schleifronden-Armierung A₁ erfolgt. Die Klebstoffschicht 4 wird insbesondere durch das Bindemittel bzw. Harz ausgebildet, mit dem die Schleifronden-Armierung A₁ an der Schleifronde S₁ befestigt ist. Die zweite Schleifronde S₂ einschließlich der zugehörigen zweiten Schleifronden-Armierung A₂ ist in dem Verbindungsbereich 8 an der ersten Schleifronde S₁ befestigt. Das Befestigen erfolgt insbesondere durch Verklebung. Beispielsweise ist in entsprechender Weise in dem Verbindungsbereich 8 nahe der Kröpfung 6 eine umlaufende Klebstoffschicht 4 aufgebracht, mittels der das Verkleben erfolgt. Das Verkleben der Schleifronde S₂ mit der darunterliegenden Schleifronde S₁ erfolgt insbesondere mit dem Bindemittel bzw. Harz, das auch zur Befestigung der Schleifronden-Armierung A₂ an der Schleifronde S₂ dient. In entsprechender Weise ist die dritte Schleifronde S₃ mit der zugehörigen dritten Schleifronden-Armierung A₃ an der zweiten Schleifronde S₂ befestigt und die vierte Schleifronde S₄ mit der zugehörigen vierten Schleifronden-Armierung A₄ an der dritten Schleifronde S₃ befestigt. Die erste Schleifronde S₁ mit der zugehörigen Schleifronden-Armierung A₁ ist somit an dem Tragkörper 2 befestigt, wohingegen die weiteren Schleifronden S₂ bis S₄ mit den zugehörigen Schleifronden-Armierungen A₂ bis A₄ an der jeweils darunterliegenden Schleifronde S₁ bis S₃ befestigt sind. Die Schleifronden S₂ bis S₄ mit den zugehörigen Schleifronden-Armierungen A₂ bis A₄ sind somit nicht unmittelbar an dem Tragkörper 2 befestigt. In dem Arbeitsbereich 7 sind die Schleifronden S₁ bis S₄ mit den zugehörigen Schleifronden-Armierungen A₁ bis A₄ unbefestigt bzw. unverbunden und liegen unkaschiert dicht aufeinander.

Der Tragkörper 2 weist einen Tragkörper-Außendurchmesser D_{T} und die Schleifronden S₁ bis S₄ mit den zugehörigen Schleifronden-Armierungen A₁ bis A₄ einen Schleifronden-Außendurchmesser Ds auf, wobei vorzugsweise gilt: 0,1·D_{S} ≤ D_{T} ≤ 1,2·D_{S}, insbesondere 0,5·D_{S} ≤ D_{T} ≤ 1,1·D_{S}, und insbesondere 0,8·D_{S} ≤ D_{T} ≤ D_{S}. In dem Ausführungsbeispiel gemäß Fig. 2 gilt beispielhaft: D_{T} ≈ D_{S}.

Die Schleifronden S₁ bis S₄ sind aus Schleifmittel auf Unterlagen ausgebildet. Die Schleifronden S₁ bis S₄ umfassen eine Trägerschicht 11, an der mittels eines Bindemittels 12 ein gerichtetes Schleifkorn 13 gebunden ist. Auf dem gerichteten Schleifkorn 13 ist eine Deckschicht 14 ausgebildet. Die Trägerschicht 11 bildet die Rückseite 10 zur Befestigung der jeweiligen Schleifronden-Armierung A₁ bis A₄ aus. Das Bindemittel 12 mit dem Schleifkorn 13 und der Deckschicht 14 bildet eine jeweilige Schleifschicht 17 der Schleifronden S₁ bis S₄ aus. Die Schleifschicht 17 ist an einer dem Tragkörper 2 abgewandten Oberseite der jeweiligen Schleifronde S₁ bis S₄ angeordnet. Alternativ oder zusätzlich kann die Schleifschicht 17 an einer dem Tragkörper 2 zugewandten Unterseite angeordnet sein. Vorzugsweise ist eine Schleifschicht 17 an einer Oberseite und an einer Unterseite angeordnet, sodass ein beidseitiges Arbeiten ermöglicht wird.

Die Trägerschicht 11 ist beispielsweise als Papier, Vulkanfiber, Vlies und/oder als Trägertextil ausgebildet. Vorzugsweise umfasst ein Trägertextil Polyesterfasern, Baumwollfasern und/oder Glasfasern. Die Trägerschicht 11 ist insbesondere als Polyester-Baumwoll-Mischgewebe ausgebildet. Das Bindemittel 12 ist beispielsweise ein Kunstharz, insbesondere Phenolharz. Das gerichtete Schleifkorn 13 ist beispielsweise ein Diamant-Schleifkorn. Das Schleifkorn 13 ist insbesondere ausgewählt aus Diamant, kubischem Bornitrid (CBN), Siliziumcarbid (SiC), natürlichem Korund und/oder synthetischem Korund. Der Korund ist beispielsweise Zirkonkorund und/oder Aluminiumoxid (Al₂O₃).

Der Tragkörper 2 ist zum Schruppschleifen ausgebildet. Er umfasst ein mittels eines Bindemittels 15 gebundenes Schleifkorn 16 sowie Tragkörper-Armierungen 18 und 19. Das Schleifkorn 16 ist beispielsweise ausgewählt aus Diamant, kubischem Bornitrid (CBN), Siliziumcarbid (SiC), natürlichem Korund und/oder synthetischem Korund. Der Korund ist beispielsweise Zirkonkorund und/oder Aluminiumoxid (Al₂O₃). Die äußeren Tragkörper-Armierungen 18 sind benachbart zu einer der ersten Schleifronde S₁ zugewandten Oberseite 20 und einer der Schleifronde S₁ abgewandten Unterseite 21 angeordnet, wohingegen die innere Tragkörper-Armierung 19 in den Tragkörper 2 eingebettet und von dem Bindemittel 15 und dem Schleifkorn 16 durchsetzt ist. Der Tragkörper 2 weist in Richtung der Achse M eine Tragkörper-Dicke d_{T} auf, mit der der Tragkörper 2 eine Schrupp-Schleifschicht bzw. Schleifschicht 22 ausbildet. Die Tragkörper-Armierungen 18, 19 sind vorzugsweise als Gewebe ausgebildet. Das Gewebe umfasst insbesondere Glasfasern und/oder Jutefasern.

Nachfolgend ist anhand der Fig. 4 ein zweites Ausführungsbeispiel der Erfindung beschrieben. Im Unterschied zu dem ersten Ausführungsbeispiel weist das als Schrupp-Schleifscheibe ausgebildete Schrupp-Schleifwerkzeug 1 einen zweiten Tragkörper 23 auf, so dass das Schleifrondenpaket 3 zwischen dem ersten Tragkörper 2 und dem zweiten Tragkörper 23 angeordnet ist. Der zweite Tragkörper 23 ist identisch zu dem ersten Tragkörper 2 ausgebildet. Der zweite Tragkörper 23 ist in gleicher Weise wie der erste Tragkörper 2 orientiert und im Verbindungsbereich 8 an der letzten Schleifronde S₄ befestigt. Das Befestigen erfolgt insbesondere durch Verkleben. Zudem sind die Schleifronden S₁ bis S₄ mit einem Füllharz 24 getränkt, das nach dem Aushärten die Schleifronden S₁ bis S₄ versteift. Das Füllharz 24 ist somit zusätzlich in die aus Schleifmittel auf Unterlage ausgebildeten Schleifronden S₁ bis S₄ eingebracht. Hierzu ist das Schrupp-Schleifwerkzeug 1 beispielsweise nach dem Befestigen der Schleifronden S₁ bis S₄ mit dem Füllharz 24 getränkt, vorzugsweise durch Eintauchen in ein Bad aus Füllharz 24. Das Füllharz 24 ist beispielsweise ein Kunstharz, vorzugsweise Phenolharz. Das Füllharz 24 tränkt insbesondere die Trägerschicht 11 und versteift darin enthaltene Fäden. Hinsichtlich des weiteren Aufbaus wird auf die Beschreibung des ersten Ausführungsbeispiels verwiesen.

In Figur 5 ist ein drittes Ausführungsbeispiel beschrieben, welches auch mit den ersten beiden Ausführungsformen kombinierbar ist. Die Schleifronden S₁ bis S₄ bilden dabei jeweils zwei Schleifschichten 17 aus, sodass die jeweilige Schleifronden-Armierung A₁ bis A₄ in die zugehörige Schleifronde S₁ bis S₄ eingebettet ist. Eine der Schleifschichten 17 ist dem Tragkörper 2 bzw. 23 zugewandt, wohingegen die andere Schleifschicht 17 dem Tragkörper 2 bzw. 23 abgewandt ist. Dies bedeutet, dass die Schleifschichten 17 an einer Oberseite und an einer Unterseite der jeweiligen Schleifronde S₁ bis S₄ ausgebildet sind. Dies ermöglicht ein beidseitiges Arbeiten mit dem Schrupp-Schleifwerkzeug 1. Hinsichtlich des weiteren Aufbaus wird auf das erste Ausführungsbeispiel verwiesen.

Der Tragkörper 2 bzw. die Tragkörper 2, 23 dienen erfindungsgemäß zum Abstützen des Schleifrondenpakets 3 und zugleich selbst zum Schruppschleifen. Dadurch, dass die Schleifronden S₁ bis S₄ mit den zugehörigen Schleifronden-Armierungen A₁ bis A₄ in dem Arbeitsbereich 7 unverbunden sind und unkaschiert dicht aufeinanderliegen, wird ein gezielter Verschleiß ermöglicht, so dass im Schleifprozess fortwährend unverschlissenes Schleifkorn 13 in Schleifeingriff kommt. Durch das gerichtete Schleifkorn 13 wird eine hohe Abtragsleistung und eine hohe Aggressivität erzielt, so dass das Schrupp-Schleifwerkzeug 1 insbesondere auch bei flachen Anstellwinkeln mit den erfindungsgemäßen Vorteilen einsetzbar ist. Der Tragkörper 2 bzw. die Tragkörper 2, 23 haben selbst die Eigenschaften eines Schrupp-Schleifwerkzeugs, insbesondere einer Schrupp-Schleifscheibe. Das Schrupp-Schleifwerkzeug 1 ist beispielsweise als Schrupp-Schleifscheibe oder als Schrupp-Schleiftopf ausgebildet. Zwischen einer Schleifronden-Armierung und einer der benachbarten Schleifronden kann bei Bedarf eine zusätzliche Papiertrennschicht vorgesehen sein.

## Patentansprüche

1. Schrupp-Schleifwerkzeug mit
- einem Tragkörper (2, 23), wobei der Tragkörper (2, 23) zum Schruppschleifen ein Schleifkorn (16) umfasst, und
- einer Durchgangsöffnung (5) zum Befestigen eines Werkzeugantriebs,
**gekennzeichnet durch** mindestens eine Schleifronde (S₁ bis S₄), wobei die mindestens eine Schleifronde (S₁ bis S₄) einen Verbindungsbereich (8) und einen den Verbindungsbereich (8) umgebenden Arbeitsbereich (7) ausbildet und die mindestens eine Schleifronde (S₁ bis S₄) in dem Verbindungsbereich (8) befestigt ist und in dem Arbeitsbereich (7) unbefestigt ist.

2. Schrupp-Schleifwerkzeug nach Anspruch 1, **dadurch gekennzeichnet,**
**dass** der Tragkörper (2, 23) einen Schleifbereich (22) ausbildet, der das mittels eines Bindemittels (15) gebundene Schleifkorn (16) umfasst.

3. Schrupp-Schleifwerkzeug nach Anspruch 1 oder 2, **dadurch gekennzeichnet,**
**dass** der Tragkörper (2, 23) mindestens eine Tragkörper-Armierung (18) umfasst, die insbesondere benachbart zu einer Oberseite (20) und/oder Unterseite (21) des Tragkörpers (2, 23) angeordnet ist.

4. Schrupp-Schleifwerkzeug nach Anspruch 3, **dadurch gekennzeichnet,**
**dass** mindestens eine Tragkörper-Armierung (19) in den Schleifbereich (22) eingebettet ist.

5. Schrupp-Schleifwerkzeug nach einem der Ansprüche 1 bis 4, **dadurch gekennzeichnet,**
**dass** der Tragkörper (2, 23) einen Tragkörper-Außendurchmesser D_{T} und die mindestens eine Schleifronde (S₁ bis S₄) einen Schleifronden-Außendurchmesser Ds hat, wobei gilt: 0,1·D_{S} ≤ D_{T} ≤ 1,2·D_{S}, insbesondere 0,5·D_{S} ≤ D_{T} ≤ 1,1·D_{S}, und insbesondere 0,8·D_{S} ≤ D_{T} ≤ D_{S}.

6. Schrupp-Schleifwerkzeug nach einem der Ansprüche 1 bis 5, **dadurch gekennzeichnet,**
**dass** die mindestens eine Schleifronde (S₁ bis S₄) zwischen einem ersten Tragkörper (2) und einem zweiten Tragkörper (23) angeordnet ist.

7. Schrupp-Schleifwerkzeug nach einem der Ansprüche 1 bis 6, **dadurch gekennzeichnet,**
**dass** für eine Anzahl N der mindestens einen Schleifronde (S₁ bis S₄) gilt: 1 ≤ N ≤ 9, insbesondere 2 ≤ N ≤ 8, und insbesondere 3 ≤ N ≤ 7.

8. Schrupp-Schleifwerkzeug nach einem der Ansprüche 1 bis 7, **dadurch gekennzeichnet,**
**dass** mehrere Schleifronden (S₁ bis S₄) übereinander angeordnet sind, wobei eine erste Schleifronde (S₁) an dem Tragkörper (2) und jede weitere Schleifronde (S₂ bis S₄) an einer darunterliegenden Schleifronde (S₁ bis S₃) befestigt ist.

9. Schrupp-Schleifwerkzeug nach einem der Ansprüche 1 bis 8, **dadurch gekennzeichnet,**
**dass** eine erste Schleifronde (S₁) an dem Tragkörper (2) und eine zweite Schleifronde (S₂) an der ersten Schleifronde (S₁) befestigt sind.

10. Schrupp-Schleifwerkzeug nach einem der Ansprüche 1 bis 9, **dadurch gekennzeichnet,**
**dass** die mindestens eine Schleifronde (S₁ bis S₄) ein gerichtetes Schleifkorn (13) aufweist.

11. Schrupp-Schleifwerkzeug nach einem der Ansprüche 1 bis 10,
**dadurch gekennzeichnet,**
**dass** an der mindestens einen Schleifronde (S₁ bis S₄) zumindest teilflächig eine Schleifronden-Armierung (A₁ bis A₄) befestigt ist.

12. Schrupp-Schleifwerkzeug nach einem der Ansprüche 1 bis 11,
**dadurch gekennzeichnet,**
**dass** die mindestens eine Schreifronde (S₁ bis S₄) eine Trägerschicht (11) mit darauf angeordnetem Schleifkorn (13) umfasst, wobei die Trägerschicht (11) insbesondere als Papier, Vulkanfiber, Vlies und/oder Trägertextil ausgebildet ist.

13. Schrupp-Schleifwerkzeug nach einem der Ansprüche 1 bis 12,
**dadurch gekennzeichnet,**
**dass** die mindestens eine Schreifronde (S₁ bis S₄) mit einem Füllharz (24) versteift ist.

14. Schrupp-Schleifwerkzeug nach einem der Ansprüche 3 bis 13,
**dadurch gekennzeichnet,**
**dass** die mindestens eine Tragkörper-Armierung (18, 19) und/oder die Schleifronden-Armierung (A₁ bis A₄) Glasfasern und/oder Jutefasern umfasst.

15. Schrupp-Schleifwerkzeug nach einem der Ansprüche 1 bis 14,
**dadurch gekennzeichnet,**
**dass** die mindestens eine Schleifronde (S₁ bis S₄) jeweils mindestens eine Schleifschicht (17) ausbildet, die insbesondere an einer Oberseite und/oder an einer Unterseite der mindestens einen Schleifronde (S₁ bis S₄) angeordnet ist.

## Claims

1. A roughing grinding tool having
- a supporting body (2, 23), whereas the supporting body (2, 23) comprises an abrasive grain (16) for roughing grinding, and
- a trough-opening (5) for fastening a tool drive,
**characterized by** at least one abrasive circle (S₁ to S₄), whereas the at least one abrasive circle (S₁ to S₄) forms a joining region (8) and a working region (7) surrounding the joining region (8), and the at least one abrasive circle (S₁ to S₄) is fastened in the joining region (8) and is unfastened in the working region (7).

2. The roughing grinding tool as claimed in claim 1, **characterized in that** the supporting body (2, 23) forms an abrasive region (22) that comprises the abrasive grain (16) bonded by means of a bonding agent (15).

3. The roughing grinding tool as claimed in claim 1 or 2, **characterized in that** the supporting body (2, 23) comprises at least one supporting-body reinforcement (18), which is arranged in particular next to a top side (20) and/or underside (21) of the supporting body (2, 23).

4. The roughing grinding tool as claimed in claim 3, **characterized in that** at least one supporting-body reinforcement (19) is embedded in the abrasive region (22).

5. The roughing grinding tool as claimed in one of claims 1 to 4, **characterized**
**in that** the supporting body (2, 23) has a supporting-body outside diameter D_{T} and the at least one abrasive circle (S₁ to S₄) has an abrasive circle outside diameter D_{S}, wherein: 0.1·D_{S} ≤ D_{T} ≤ 1.2·D_{S}, in particular 0.5·D_{S} ≤ D_{T} ≤ 1.1·D_{S}, and in particular 0.8·D_{S} ≤ D_{T} ≤ D_{S}.

6. The roughing grinding tool as claimed in one of claims 1 to 5, **characterized**
**in that** the at least one abrasive circle (S₁ to S₄) is arranged between a first supporting body (2) and a second supporting body (23).

7. The roughing grinding tool as claimed in one of claims 1 to 6, **characterized**
**in that,** for a number N of the at least one abrasive circle (S₁ to S₄): 1 ≤ N ≤ 9, in particular 2 ≤ N ≤ 8, and in particular 3 ≤ N ≤ 7.

8. The roughing grinding tool as claimed in one of claims 1 to 7, **characterized**
**in that** a plurality of abrasive circles (S₁ to S₄) are arranged one on top of another, wherein a first abrasive circle (S₁) is fastened to the supporting body (2) and each further abrasive circle (S₂ to S₄) is fastened to an underlying abrasive circle (S₁ to S₃).

9. The roughing grinding tool as claimed in one of claims 1 to 8, **characterized**
**in that** a first abrasive circle (S₁) is fastened to the supporting body (2) and a second abrasive circle (S₂) is fastened to the first abrasive circle (S₁).

10. The roughing grinding tool as claimed in one of claims 1 to 9, **characterized**
**in that** the at least one abrasive circle (S₁ to S₄) has an oriented abrasive grain (13).

11. The roughing grinding tool as claimed in one of claims 1 to 10, **characterized**
**in that** an abrasive circle reinforcement (A₁ to A₄) is fastened to at least part of the surface of the at least one abrasive circle (S₁ to S₄).

12. The roughing grinding tool as claimed in one of claims 1 to 11, **characterized**
**in that** the at least one abrasive circle (S₁ to S₄) comprises a backing layer (11) with abrasive grain (13) arranged thereon, wherein the backing layer (11) is configured in particular as paper, vulcanized fiber, nonwoven and/or backing textile.

13. The roughing grinding tool as claimed in one of claims 1 to 12, **characterized**
**in that** the at least one abrasive circle (S₁ to S₄) is stiffened with a filling resin (24).

14. The roughing grinding tool as claimed in one of claims 3 to 13, **characterized**
**in that** the at least one supporting-body reinforcement (18, 19) and/or the abrasive circle reinforcement (A₁ to A₄) comprises glass fibers and/or jute fibers.

15. The roughing grinding tool as claimed in one of claims 1 to 14, **characterized**
**in that** the at least one abrasive circle (S₁ to S₄) forms in each case at least one abrasive layer (17), which is arranged in particular on a top side and/or on an underside of the at least one abrasive circle (S₁ to S₄).

## Revendications

1. Outil abrasif de dégrossissage comprenant
- un élément portant (2, 23), dans lequel l'élément portant (2, 23) comprend un grain abrasif (16) destine à dégrossir, et
- une ouverture de passage (5) pour fixer un entraînement d'outil,
**caractérisé par** au moins une ronde abrasive (S₁ à S₄), dans lequel l'au moins une ronde abrasive (S₁ à S₄) forme une zone de jonction (8) et une zone de travail (7) encerclant la zone de jonction (8), et dans lequel l'au moins une ronde abrasive (S₁ à S₄) est fixée dans la zone de jonction (8) et n'est pas fixée dans la zone de travail. (7).

2. Outil abrasif de dégrossissage selon la revendication 1, **caractérisé**
**en ce que** l'élément portant (2, 23) forme une zone de meulage (22) comprenant le grain abrasif (16) attaché par le biais d'un liant (15).

3. Outil abrasif de dégrossissage selon la revendication 1 ou 2, **caractérisé**
**en ce que** l'élément portant (2, 23) comprend au moins un renfort d'élément portant (18) agencé en particulier adjacent à une face supérieure (20) et/ou une face inférieure (21) de l'élément portant (2, 23).

4. Outil abrasif de dégrossissage selon la revendication 3, **caractérisé**
**en ce que** l'au moins un renfort d'élément portant (19) est incorporé dans la zone de meulage (22).

5. Outil abrasif de dégrossissage selon l'une quelconque des revendications 1 à 4, **caractérisé**
**en ce que** l'élément portant (2, 23) présente un diamètre extérieure d'élément portant D_{T} et que l'au moins une ronde abrasive (S₁ à S₄) présente un diamètre extérieure de ronde abrasive Ds, dans lequel: 0,1·D_{S} ≤ D_{T} ≤ 1,2·D_{S}, en particulier 0,5·D_{S} ≤ D_{T} ≤ 1,1·D_{S}, et en particulier 0,8·D_{S} ≤ D_{T} ≤ D_{S}.

6. Outil abrasif de dégrossissage selon l'une quelconque des revendications 1 à 5, **caractérisé**
**en ce que** l'au moins une ronde abrasive (S₁ à S₄) est agencée entre un premier élément portant (2) et un deuxième élément portant (23).

7. Outil abrasif de dégrossissage selon l'une quelconque des revendications 1 à 6, **caractérisé**
**en ce que**, pour un nombre N de l'au moins une ronde abrasive (S₁ à S₄): 1 ≤ N ≤ 9, en particulier 2 ≤ N ≤ 8, et en particulier 3 ≤ N ≤ 7.

8. Outil abrasif de dégrossissage selon l'une quelconque des revendications 1 à 7, **caractérisé**
**en ce que** une pluralité de rondes abrasives (S₁ à S₄) est agencée l'une au-dessus de l'autre, dans lequel une première ronde abrasive (S₁) est fixée sur l'élément portant (2) et toute autre ronde abrasive (S₂ à S₄) chacune est fixée sur une ronde abrasive sous-jacente (S₁ à S₃).

9. Outil abrasif de dégrossissage selon l'une quelconque des revendications 1 à 8, **caractérisé**
**en ce que** une première ronde abrasive (S₁) est fixée sur l'élément portant (2) et une deuxième ronde abrasive (S₂) est fixée sur la première ronde abrasive (S₁).

10. Outil abrasif de dégrossissage selon l'une quelconque des revendications 1 à 9, **caractérisé**
**en ce que** l'au moins une ronde abrasive (S₁ à S₄) présente un grain abrasif (13) orienté.

11. Outil abrasif de dégrossissage selon l'une quelconque des revendications 1 à 10, **caractérisé**
**en ce qu'**un renfort de ronde abrasive (A₁ à A₄) est fixé sur au moins une partie de la surface de l'au moins une ronde abrasive (S₁ à S₄).

12. Outil abrasif de dégrossissage selon l'une quelconque des revendications 1 à 11, **caractérisé**
**en ce que** l'au moins une ronde abrasive (S₁ à S₄) comprend une couche porteuse (11) contenant du grains abrasif (13) agencé sur celle-ci, dans lequel la couche porteuse (11) est conçue en particulier comme papier, fibre vulcanisée, matériau non tissé et/ou tissu porteur.

13. Outil abrasif de dégrossissage selon l'une quelconque des revendications 1 à 12, **caractérisé**
**en ce que** l'au moins une ronde abrasive (S₁ à S₄) est raidie par le biais d'une résine de remplissage (24).

14. Outil abrasif de dégrossissage selon l'une quelconque des revendications 3 à 13, **caractérisé**
**en ce que** l'au moins un renfort d'élément portant (18, 19) et/ou le renfort de ronde abrasive (A₁ à A₄) comprend des fibres de verre et/ou des fibres de jute.

15. Outil abrasif de dégrossissage selon l'une quelconque des revendications 1 à 14, **caractérisé**
**en ce que** l'au moins une ronde abrasive (S₁ à S₄) chacune forme au moins une couche abrasive (17) étant agencée en particulier sur une face supérieure et/ou une face inférieure de l'au moins une ronde abrasive (S₁ à S₄).
